# DEMANDE DE BREVET EUROPEEN

(11) **EP 1 315 188 A1**
(43) Date de publication de la demande: **28.05.2003**
(21) Numéro de dépôt: 02025912.3
(22) Date de dépôt: 20.11.2002
(51) Int. Cl.: H01H 25/04

(54) **Touche satellite multifonction pour tableau de bord de véhicule automobile**

(30) Priorité: 26.11.2001 FR 0115248
(71) Demandeur: VALEO CLIMATISATION, 78321 La Verrière (FR)
(72) Inventeur: Lacroix, Louis, 94500 Champigny sur Marne (FR); Bombard, Stéphane, 94500 Champigny S/Marne (FR)

(57) **Abrégé**

Touche satellite multifonction (100) pour tableau de bord de véhicule automobile comprenant une façade (110) avec une ouverture (111) et une première partie sphérique (112) supportée par des bras (113) qui délimitent des secteurs associés à des fonctions respectives, un transmetteur mobile (120) portant une seconde partie sphérique (122) s'adaptant sur la première partie sphérique (112) de la façade pour former une liaison à rotule, le transmetteur (120) étant mobile par rapport à la façade (110) selon un nombre limité de mouvements de pivotement, autour d'axes coplanaires au plan de la façade et concourants au centre de la liaison à rotule, un cabochon (130) assemblé solidairement sur le transmetteur (120) et dont une face externe définit une pluralité d'emplacements de commande (131) de fonctions particulières correspondant à une pluralité de mouvements de pivotement particuliers, et un circuit électrique (140) comportant une pluralité de boutons poussoirs (141) correspondant à la pluralité d'emplacements de commande (131) et actionnés par pivotement du transmetteur (120).

## Description

### Arrière-plan de l'invention

L'invention concerne une touche satellite multifonction pour tableau de bord de véhicule automobile.

Les tableaux de bord utilisés dans les véhicules automobiles n'utilisent que rarement le concept de touche monobloc multifonction. Un exemple est celui du tableau de bord du véhicule commercialisé par la société française « Peugeot » sous la dénomination « 206 électronique ». Toutefois, le système de touche multifonction utilisé a uniquement deux positions de commande et sa conception paraît relever plus de considérations esthétiques que d'une recherche prioritaire de réduction de volume de l'ensemble des boutons de commande.

Or, en dépit de la sophistication des fonctions qui sont amenées à être intégrées dans les véhicules, qui se traduit par un nombre croissant de touches de fonction, il est important que le tableau de bord reste le plus compact possible et le plus simple possible à assembler.

L'utilisation de touches multifonctions apparaît être une solution. De telles touches, notamment à rotule, sont largement utilisées dans des consoles de jeux. Mais, elles comportent souvent un nombre élevé de pièces, ce qui complique leur assemblage.

### Objets et résumé de l'invention

L'invention propose de réaliser une touche satellite multifonction pour tableau de bord de véhicule automobile permettant la réduction du volume du tableau de bord et son intégration dans un espace confiné.

Un autre but de la présente invention est de limiter le nombre de pièces mises en oeuvre dans la fabrication de la touche satellite multifonction, facilitant ainsi son montage et réduisant son coût.

Ces buts sont atteints, conformément à l'invention, grâce à une touche satellite multifonction pour tableau de bord de véhicule automobile comprenant ;
- une façade avec une ouverture, et une première partie sphérique supportée dans l'ouverture par des bras qui la relient à la façade et qui délimitent des secteurs associés aux fonctions respectives,
- un transmetteur mobile portant une seconde partie sphérique s'adaptant sur la première partie sphérique de la façade pour former une liaison à rotule, le transmetteur étant mobile par rapport à la façade selon un nombre limité de mouvements de pivotement, autour d'axes coplanaires au plan de la façade et concourants au centre de la liaison à rotule,
- un cabochon assemblé solidairement avec le transmetteur et dont une face externe définit une pluralité d'emplacements de commande de fonctions particulières correspondant à une pluralité de mouvements de pivotement particuliers, et
- un circuit électrique comportant une pluralité de boutons poussoirs ou cloques correspondant à la pluralité d'emplacements de commande et actionnés par pivotement du transmetteur.

Selon un mode particulier de réalisation, la première partie sphérique de la façade forme un logement sphérique dans lequel s'articule la seconde partie sphérique du transmetteur formant ainsi la liaison à rotule.

Selon un autre mode particulier de réalisation, la première partie sphérique de la façade est un noyau à paroi externe sphérique, et la seconde partie sphérique du transmetteur est une bague à paroi interne sphérique s'articulant sur la première partie pour former la liaison à rotule.

Le transmetteur assemblé solidairement avec le cabochon peut être fixé sur la façade.

En variante, le cabochon est assemblé solidairement sur le transmetteur avec la façade interposée entre eux.

Avantageusement, le transmetteur comporte des poussoirs pour activer les boutons poussoirs ou cloques.

La touche satellite comporte avantageusement, un moyen de rétro-éclairage.

Avantageusement, la touche satellite comporte une chicane définie par un rebord du cabochon coopérant avec une jupe formée au niveau d'un rebord de l'ouverture de la façade de façon à s'opposer à la diffusion de la lumière à travers des jeux périphériques de la touche satellite.

Les emplacements de commande peuvent correspondre à plusieurs parmi les fonctions suivantes: distribution d'air, ventilation, climatisation, lecture de données (lecteur de cassettes ou de CD), autoradio, navigation, télécommunications, réception-transmission de données, réglage d'intensité.

Selon un mode particulier de réalisation, le transmetteur est mobile suivant quatre mouvements de pivotement particuliers correspondant à quatre emplacements de commande de fonctions particulières commandées par la touche satellite.

De préférence, deux des quatre emplacements de commande sont affectées à deux fonctions particulières mutuellement incompatibles, les deux autres emplacements de commande permettant d'augmenter ou de diminuer par impulsion la valeur de la fonction activée parmi lesdites deux fonctions particulières.

Avantageusement, ladite fonction activée est visualisée par un témoin lumineux.

### Brève description des dessins

L'invention sera mieux comprise à la lecture de la description faite ci-après à titre indicatif mais non limitatif en référence aux dessins annexés, sur lesquels :
- la figure 1 est une vue de face d'une touche satellite,
- la figure 2 est une vue en perspective éclatée d'une touche satellite,
- la figure 2A est une vue en perspective d'une façade,
- la figure 2B est une vue en perspective d'un transmetteur et d'un cabochon,
- la figure 3A est une vue d'une touche satellite au repos en coupe suivant IIIA-IIIA de la figure 1,
- la figure 3B est une vue d'une touche satellite en action en coupe suivant IIIA-IIIA de la figure 1,
- la figure 4 est une vue en perspective éclatée d'une variante d'une touche satellite,
- la figure 4A est une vue en perspective d'une façade de la figure 4,
- la figure 4B est une vue en perspective d'une face intérieure d'un cabochon de la figure 4,
- la figure 5A est une variante d'une touche satellite au repos suivant la coupe IIIA-IIIA de la figure 1,
- la figure 5B est une variante d'une touche satellite en action, suivant la coupe IIIA-IIIA de la figure 1,
- la figure 6 est une vue de face en perspective d'un autre mode de réalisation d'une touche satellite,
- la figure 7 est une vue de face en perspective avec arrachement d'une touche satellite de la figure 6,
- la figure 7A est une vue en perspective d'une façade de la figure 6,
- la figure 8A est une vue d'une touche satellite au repos en coupe suivant VIII-VIII de la figure 6,
- la figure 8B est une vue d'une touche satellite actionnée en coupe suivant VIII-VIII de la figure 6,
- la figure 8C est une vue de face d'un transmetteur et d'un circuit imprimé de la figure 6.

Les figures 4 à 5B ainsi que les figures 6 à 8C correspondent à différentes variantes de réalisation de touche satellite qui comportent chacune une série d'éléments constitutifs dont la géométrie peut être différente d'une variante de réalisation à l'autre, mais dont la fonction est la même. Les éléments présentant essentiellement la même fonction portent les mêmes numéros de référence.

### Description détaillée de modes de réalisations de l'invention

On se réfère maintenant aux dessins, et plus particulièrement, à la figure 1 illustrant une vue de face d'une touche satellite multifonction 100 pour tableau de bord de véhicule automobile. A titre d'exemple, la touche satellite de la figure 1 définit quatre emplacements de commande 131 associées aux fonctions de ventilation, air conditionné, diffusion de l'air et dégivrage. Bien évidemment en plus des fonctions liées à la climatisation ou au chauffage, d'autres fonctions peuvent être associées aux emplacements de commande parmi lesquelles : lecture d'enregistrement de données, par exemple un lecteur de cassettes ou de CD, autoradio, navigation, télécommunications, réception-transmission de données, réglage d'intensité, etc...

La figure 2 est une vue en perspective éclatée de la touche satellite 100 de la figure 1, illustrant un mode particulier de réalisation. La touche satellite 100 comporte une façade 110, un transmetteur mobile 120, un cabochon 130 et un circuit électrique 140. En se référant en plus à la figure 2A, la façade 110 comporte une ouverture 111 dont le contour 115 a la forme d'un croisillon courbé (ou d'un trèfle à quatre feuilles). Au milieu de l'ouverture 111, la façade 110 comporte une première partie sphérique délimitant un logement sphérique 112 et supporté par des bras 113 qui relient la partie sphérique 112 à la façade 110 et délimitent des secteurs 114 associés aux fonctions particulières respectives. Eventuellement les bras 113 peuvent être rigidifiés par des renforts 113a. Dans ce mode de réalisation, la façade 110 comporte aussi des languettes 116 faisant saillie perpendiculairement par rapport aux bras 113 de la façade 110 autour du logement sphérique 112. Par ailleurs, des gaines de guidage 117 sont portées par la façade 110, aux sommets des lobes du contour 115 de l'ouverture 111. En outre deux gaines de guidage 117 diamétralement opposées portent deux tétons de guidage 118.

Le transmetteur 120, de la figure 2 comporte des bagues ouvertes 123 disposés en étant angulairement espacés de 90° autour d'un moyeu portant une seconde partie sphérique 122. En outre, un poussoir 121 est lié d'une manière souple à la périphérie de chaque bague ouverte 123. Le transmetteur 120 est enfiché dans la façade 110 d'une part, en verrouillant la seconde partie sphérique 122 par les languettes 116 de la façade 110 et d'autre part, en engageant les poussoirs 121 du transmetteur 120 dans les gaines 117 correspondantes de la façade 110 tout en se guidant des tétons de guidage 118. Par ailleurs, les bagues ouvertes 123 du transmetteur 120 s'adaptent dans les secteurs 114 délimités par les bras 113 de la façade 110.

Le cabochon 130 a une forme similaire à celle de l'ouverture 111 de la façade 110, et présente une jupe 133 qui s'engage avec jeu dans le contour 115 de l'ouverture 111. De part son ergonomie, le cabochon 130 permet une symbolique sans ambiguïté pour les fonctions de la touche satellite 100, évitant ainsi toute utilisation erronée, comme par exemple l'appui simultané sur deux positions de commande différentes. Comme le montre plus particulièrement la figure 2B, le transmetteur 120 est solidairement assemblé avec le cabochon 130 par engagement et verrouillage de parties en saillie 125, formant clips, situées sur la face extérieure du transmetteur 120 dans des fentes 135 formées du côté interne du cabochon 130. Le positionnement correct du cabochon 130 portant la symbolique des fonctions commandées est assuré par des moyens de détrompage formés par des ergots 124 du transmetteur 120 qui s'engagent dans des logements correspondants 134 du cabochon 130. Ainsi, le cabochon 130 et le transmetteur 120 sont assemblés de façon solidaire et forment un seul corps.

Le transmetteur 120 étant fixé sur la façade 110 par l'intermédiaire notamment des languettes 116 forme une liaison à rotule par assemblage de la première partie sphérique 112 de la façade 110 avec la seconde partie sphérique 122 du transmetteur 120. La liaison à rotule ainsi formée est limitée dans son mouvement et est équivalente à une pluralité de liaisons pivots autour d'axes coplanaires au plan de la façade 110 et concourants au centre de la liaison à rotule. En effet, étant donné la forme particulière de l'ensemble cabochon-transmetteur en adéquation avec la forme particulière de l'ouverture 111 de la façade 110, l'ensemble cabochon-transmetteur n'est pas mobile en rotation autour d'un axe perpendiculaire à la façade 110 et reste mobile par rapport à la façade 110 seulement selon un nombre limité de mouvements de pivotement à faible amplitude, de façon à définir les emplacements de commande 131 symbolisés sur le cabochon 130. Le montage non flottant de l'ensemble cabochon-transmetteur sur la façade 110 assure une bonne tenue aux vibrations et garantit une commande non ambiguë de la fonction désirée.

Le circuit électrique 140 est fixé derrière la façade 110 et comporte une pluralité de boutons poussoirs ou cloques 141 protégés par une membrane silicone et correspondant à la pluralité de positions de commande 131. Les boutons poussoirs ou cloques 141 sont actionnés par l'intermédiaire des poussoirs 121 dont la force de poussée est transmise par le pivotement de l'ensemble cabochon-transmetteur. Etant liés de façon flexible au transmetteur 120, les poussoirs 121 restent guidés par leurs gaines 117 perpendiculairement au circuit électrique 140 lors d'un pivotement du transmetteur 120. Toutefois, les poussoirs 121 peuvent être désolidarisés du transmetteur 120 en se cassant, sans altérer le bon fonctionnement du dispositif. Le fait qu'au départ ils font partie du transmetteur 120 satisfait le but de diminuer le nombre de pièces à assembler. Le circuit électrique 140 comporte aussi un moyen de rétro-éclairage 142 consistant dans l'exemple de la figure 1, d'une pluralité de diodes 142 correspondant à la pluralité de secteurs 114 délimités par les bras 113 de la façade 110.

La figure 3A est une vue en coupe suivant IIIA-IIIA de la figure 1 illustrant une touche satellite 100 au repos. La figure 3A montre bien la liaison à rotule formée par la seconde partie sphérique 122 du transmetteur 120 s'adaptant sur la première partie sphérique 112 de la façade 110. Par ailleurs, au repos les poussoirs 121 peuvent exercer une petite précharge sur les boutons poussoirs ou cloques 141. En outre, la touche satellite multifonction 100 comporte une chicane définie par un rebord 132 du cabochon 130 en regard d'une jupe 119 formée par un rebord de l'ouverture 111 de la façade 110. Ainsi, la lumière des diodes 142 qui éclaire des symboles sur le cabochon 130, à travers les bagues ouvertes 123 du transmetteur 120, ne se diffuse pas à travers les jeux présents entre le cabochon 130 et le pourtour de l'ouverture de la façade 110.

La figure 3B est une vue en coupe illustrant une touche satellite 100 dans un mode actionné. Par appui sur un des emplacements de commande 131, l'ensemble cabochon-transmetteur pivote en entraînant par l'intermédiaire d'un poussoir 121 l'actionnement d'un bouton poussoir ou cloque 141 qui à son tour active la fonction particulière qui lui est associée. L'activation de la fonction particulière peut éventuellement être visualisée par l'allumage d'un témoin lumineux (non représenté sur la figure 3B).

La figure 4 est une vue en perspective éclatée d'une touche satellite 200 selon un autre mode de réalisation. Dans ce mode particulier, un cabochon 230 est assemblé solidairement sur un transmetteur 220 avec une façade 210 interposée entre eux. Comme le montre plus en détail la figure 4A, la façade 210 comporte une ouverture 211 ayant la même forme que celle de la figure 1 et une première partie sphérique 212 formant un logement sphérique 212 et supportée par des bras 213 qui la relient à la façade 210 et qui délimitent des secteurs 214 associés à des fonctions particulières respectives commandées par la touche.

Le transmetteur 220 comporte une seconde partie sphérique 222 autour de laquelle sont disposées des bagues 223. Le transmetteur 220 est monté à partir de l'arrière de la façade 210 en alignant des poussoirs 221 liés souplement aux bagues 223 du transmetteur 220 dans des rainures de guidage 217 de la façade 210.

Le cabochon 230 est engagé avec jeu dans l'ouverture 211 de la façade 210. En se reportant plus particulièrement à la figure 4B, on voit que le cabochon 230 est assemblé solidairement avec le transmetteur 220 grâce à des ergots 235 formant clips de fixation qui sont formés à la face interne du cabochon 230 et qui coopèrent avec des crochets 225 (figure 4) correspondants formés sur les parois latérales des bagues 223 du transmetteur 220. L'ensemble cabochon-transmetteur ainsi fixé sur la façade 210 forme une liaison à rotule par l'assemblage de la première partie sphérique 212 de la façade 210 avec la seconde partie sphérique 222 du transmetteur 220. Par ailleurs, des ergots à portée sphérique 236 font saillie au centre de la face interne du cabochon 230 pour s'adapter sur la partie convexe de la première partie sphérique 212 de la façade 210. Quant aux bagues 223 du transmetteur 220, elles se logent dans les secteurs 214 délimités par les bras 213 de la façade 210.

Les figures 5A et 5B sont analogues aux figures 2A et 2B. D'ailleurs, dans ce deuxième mode de réalisation, une liaison à rotule est toujours formée par logement d'une seconde partie sphérique d'un transmetteur mobile dans la concavité d'une première partie sphérique appartenant à une façade. La figure 5A illustre un état au repos de la touche satellite 200 et la figure 5B illustre un état en action de la touche satellite 200. Hormis l'agencement et le fait que la forme du transmetteur 220 et du cabochon 230 sont un peu modifiés dans ce deuxième mode de réalisation, le fonctionnement de la touche satellite multifonction 200 est analogue à celui de la figure 1 et les descriptions données en références aux figures 1 à 3B, concernant par exemple la formation d'une chicane formant barrière périphérique vis-à-vis de la lumière de rétro-éclairage ou les fonctionnement des poussoirs, s'appliquent également au mode de réalisation des figures 4 à 5B.

La figure 6, illustre un autre mode de réalisation d'une touche satellite 300. Dans l'exemple de la figure 6, le cabochon 330 définit cinq zones rétro-éclairées dont quatre sont des emplacements de commande 331a, 331b, 331c, 331d correspondant à quatre fonctions particulières. En outre, le cabochon 330 permet, de par son ergonomie, une symbolique sans ambiguïté pour l'actionnement de la touche satellite 300. Deux emplacements de commande 331a, 331b parmi les quatre peuvent être affectées à deux fonctions particulières mutuellement incompatibles, les deux autres emplacements de commande 331c, 331d permettant de diminuer ou d'augmenter par impulsion l'intensité ou la valeur de la fonction activée parmi lesdites deux fonctions particulières. L'activation de la fonction est par ailleurs, visualisée par l'un, correspondant, de deux témoins lumineux 318a, 318b.

En se reportant aussi, aux figures 7 et 7A, on voit que la touche satellite 300 comporte une façade 310, un transmetteur mobile 320, un cabochon 330 et un circuit électrique 340. La façade 310 comporte une ouverture circulaire 311 et une première partie sphérique 312 formée par un noyau 312 à paroi externe sphérique, supporté par des bras 313 qui le relient à la façade 310 et qui délimitent quatre secteurs 314 associés à quatre fonctions particulières respectives. A titre d'exemple, le noyau 312 à paroi externe sphérique est creux. Le transmetteur 320 comporte en son centre une seconde partie sphérique 322 sous la forme d'une bague extérieure à paroi interne sphérique 322 s'articulant sur le noyau creux 312 pour former une liaison à rotule.

Plus précisément, la face avant du transmetteur 320 est formée par un disque annulaire 325 interrompu par des cavités 323 s'étendant radialement entre les circonférences intérieure et extérieure du disque annulaire 325 pour le passage des bras de liaison 313. La circonférence intérieure forme le contour d'une partie cylindrique 324 qui se prolonge par ladite bague à paroi interne sphérique 322 (voir aussi figures 8A, 8B). Des parois radiales 326 se raccordent à la périphérie des parties cylindrique 324 et sphérique 322 du transmetteur 320 et définissent les cavités 323. Un poussoir 321 est formé sur un des côtés de chaque cavité 323 par un rebord d'une paroi 326, le poussoir 321 étant décalé angulairement par rapport à la paroi qui le porte afin de le situer nettement dans un des secteurs 314 définis par les bras 313.

Le transmetteur 320 est fixé sur le noyau creux 312 de la façade 310 à partir de l'arrière, en alignant un détrompeur-centreur 318 formé sur la bague 312 avec une lumière 327 formée sur la partie cylindrique 324 du transmetteur 320. Les bras 313 de la façade 310, s'étendent avec jeu dans les cavités 323 du transmetteur 320 n'entravant pas le pivotement du dernier. Le détrompeur-centreur 318 permet aussi de s'opposer à toute rotation du transmetteur 320 autour d'un axe perpendiculaire à la façade 310. Le transmetteur 320 ainsi monté bénéficie d'un guidage direct par rapport à la façade sans accumulation de jeux supplémentaires.

Le cabochon 330 de forme circulaire s'engage avec jeu dans le pourtour de l'ouverture 311 de la façade 310. L'assemblage entre le cabochon 330 et le transmetteur 320 sera décrit plus loin en référence à la figure 8A. Dans cet exemple, la liaison à rotule présente un mouvement analogue à celui des modes de réalisation précédents. Ainsi le transmetteur 320 est mobile par rapport à la façade 310 seulement selon un nombre limité de mouvements de pivotement à faible amplitude (par exemple environ plus ou moins 4 à 5 degrés) autour d'axes coplanaires au plan de la façade 310, définissant une pluralité correspondante d'emplacements de commande 331.

Le circuit électrique 340 est fixé derrière la façade 310 et comporte une pluralité de boutons poussoirs ou cloques 341 correspondant à la pluralité d'emplacements de commande 331. Les boutons poussoirs ou cloques 341 sont actionnés par l'intermédiaire des poussoirs 321 dont la force de poussée est transmise par le pivotement de l'ensemble cabochon-transmetteur. Le circuit électrique 340 comporte aussi un moyen de rétro-éclairage 342 consistant d'une pluralité de diodes 342. Les diodes correspondant à la pluralité de secteurs 314 délimités par les bras 113 de la façade 110 illuminent les emplacements de commande 331 du cabochon 330 d'une manière homogène à travers le transmetteur 320 qui peut être transparent ou translucide. En revanche la partie centrale du cabochon est illuminée via le creux du noyau 312 de la façade 310.

La figure 8A illustre un état au repos de la touche satellite 300 qui montre bien la liaison à rotule formée par le noyau creux 312 à paroi externe sphérique porté par la façade 310 sur laquelle s'articule la bague 322 à paroi interne sphérique dans le prolongement inférieur de la partie cylindrique 324 du transmetteur 320. Le cabochon 330 est solidairement assemblé avec le transmetteur 320 par des crochets 335 qui font saillie à la face interne du cabochon 330 et se verrouillent sur le rebord du disque annulaire 325 du transmetteur 320. En outre, des ergots 336 placés d'une manière circulaire sur la face interne du cabochon 330 sont alignés à l'intérieur de la partie cylindrique 324 du transmetteur 320. Les ergots 336 du cabochon 330 ayant une portée sphérique s'accommodent avec la partie supérieure de l'anneau intérieur 312 de la façade 310 en limitant le mouvement du cabochon par rapport à la façade. En outre, la touche satellite multifonction 300 comporte une chicane définie par un rebord du cabochon 322 en regard d'une jupe 319 formée par un rebord de l'ouverture de la façade 310 de façon à s'opposer à la diffusion de la lumière à travers les jeux périphériques de la touche satellite 300.

La figure 8B, montre une touche satellite 300 actionnée par l'appui sur un des emplacements de commande 331. Dans cet exemple, le pivotement de l'ensemble cabochon-transmetteur entraîne l'actionnement de deux boutons poussoirs ou cloques 341 qui à leur tour activent la fonction particulière qui leur est associée.

La figure 8C montre que chaque pivotement du transmetteur entraîne l'actionnement d'un couple de boutons poussoirs ou cloques 321 voisins. Ainsi en ayant quatre pivotements possibles, quatre couples de boutons voisins sont actionnés correspondant à quatre fonctions particulières. Par exemple en se référant aussi à la figure 6, lorsqu'on appui sur l'emplacement de commande du haut 318a, le couple de cloques voisin du haut 341a, 341c est actionné par le couple de poussoirs correspondant 321a, 321c activant ainsi la fonction air-conditionné en allumant le témoin lumineux qui lui est associé 318a. De même, l'appui sur l'emplacement de commande de droite 331d, actionne le couple de cloques voisins de droite 341a, 341d augmentant ainsi l'intensité de la fonction air-conditionné.

Les exemples décrits précédemment pourraient être transposés à une touche satellite comportant un nombre total d'emplacements de commande différent de quatre en choisissant le nombre approprié de bras de liaison entre façade et rotule qui délimitent les secteurs associés aux différentes fonctions ou réglages commandés par la touche.

## Revendications

1. Touche satellite multifonction (100; 200 ; 300) pour tableau de bord de véhicule automobile comprenant ;
- une façade (110; 210; 310) avec une ouverture (111; 211; 311) et une première partie sphérique (112 ; 212; 312) supportée par des bras (113; 213; 313) qui délimitent des secteurs (114; 214; 314) associés à des fonctions respectives,
- un transmetteur mobile (120; 220; 320) portant une seconde partie sphérique (122; 222 ; 322) s'adaptant sur la première partie sphérique (112; 212; 312) de la façade (110; 210; 310) pour former une liaison à rotule, le transmetteur (120; 220; 320) étant mobile par rapport à la façade (110; 210; 310) selon un nombre limité de mouvements de pivotement, autour d'axes coplanaires au plan de la façade (110 ; 210; 310) et concourants au centre de la liaison à rotule,
- un cabochon (130; 230; 330) assemblé solidairement sur le transmetteur (120; 220; 320) et dont une face externe définit une pluralité d'emplacements de commande (131; 231; 331) de fonctions particulières correspondant à une pluralité de mouvements de pivotement particuliers, et
- un circuit électrique (140; 240; 340) comportant une pluralité de boutons poussoirs ou cloques (141; 241; 341) correspondant à la pluralité d'emplacements de commande (131; 231; 331) et actionnés par pivotement du transmetteur (120 ; 220 ; 320).

2. Touche satellite multifonction (100; 200) selon la revendication 1, **caractérisée en ce que** la première partie sphérique (112; 212 ) de la façade (110 ; 210) est un logement sphérique (112 ; 212 ) dans lequel s'articule la seconde partie sphérique (122; 222) du transmetteur (120 ; 220), formant ainsi la liaison à rotule.

3. Touche satellite multifonction (300) selon la revendication 1, **caractérisée en ce que** la première partie sphérique (312) de la façade (310) est un noyau (312) à paroi externe sphérique, la seconde partie sphérique (322) du transmetteur (320) est une bague (322) à paroi interne sphérique s'articulant sur le noyau (312) formant ainsi la liaison à rotule.

4. Touche satellite multifonction (100) selon l'une quelconque des revendications 1 et 2, **caractérisée en ce que** le transmetteur (120) assemblé solidairement avec le cabochon (130) est fixé sur la façade (110).

5. Touche satellite multifonction (200; 300) selon l'une quelconque des revendications 1 à 3, **caractérisée en ce que** le cabochon (230; 330) est assemblé solidairement sur le transmetteur (220; 320), avec la façade (210; 310) interposée entre eux.

6. Touche satellite multifonction (100 ; 200; 300) selon l'une quelconque des revendications 1 à 5, **caractérisée en ce que** le transmetteur (120; 220; 320) comporte des poussoirs (121; 221; 321) pour activer les boutons poussoirs ou cloques (141; 241 ; 341).

7. Touche satellite multifonction (100; 200 ; 300) selon l'une quelconque des revendications 1 à 6, **caractérisée en ce que** la touche satellite (100; 200; 300) comporte un moyen de rétro-éclairage (142; 242 ; 342).

8. Touche satellite multifonction (100; 200; 300) selon la revendication 7, **caractérisée en ce qu'**elle comporte une chicane définie par un rebord (132; 232 ; 332) du cabochon (130 ; 230; 330) en regard d'une jupe (119; 219; 319) formée par un rebord de l'ouverture (111; 211; 311) de la façade (110; 210; 310) de façon à s'opposer à la diffusion de lumière à travers des jeux périphériques de la touche.

9. Touche satellite multifonction (100; 200; 300) selon l'une quelconque des revendications 1 à 8, **caractérisée en ce que** les emplacements de commande (131; 231; 331) de la touche satellite correspondent à plusieurs parmi les fonctions suivantes : distribution d'air, ventilation, climatisation, lecture de données, autoradio, navigation, télécommunications, réception-transmission de données, réglage d'intensité.

10. Touche satellite multifonction (100 ; 200 ; 300) selon l'une quelconque des revendications 1 à 9, **caractérisée en ce que** le transmetteur (120; 220; 320) est mobile suivant quatre mouvements de pivotement particuliers correspondant à quatre emplacements de commande (131; 231; 331) de fonctions particulières commandées par la touche satellite.

11. Touche satellite multifonction (100; 200; 300) selon la revendication 10, **caractérisée en ce que** deux (331a, 331b) des quatre emplacements de commande sont affectés à deux fonctions particulières mutuellement incompatibles, les deux autres emplacements de commande (331c, 331d) permettant d'augmenter ou de diminuer par impulsion la valeur de la fonction activée parmi lesdites deux fonctions particulières.

12. Touche satellite multifonction (100; 200; 300) selon l'une quelconque des revendications 10 et 11, **caractérisée en ce que** ladite fonction activée est visualisée par un témoin lumineux (318a, 318b).
